# EUROPÄISCHE PATENTSCHRIFT

(11) **EP 0 249 208 B1**
(45) Veröffentlichungstag und Bekanntmachung des Hinweises auf die Patenterteilung: **16.08.1989**
(21) Anmeldenummer: 87108374.7
(22) Anmeldetag: 10.06.1987
(51) Int. Cl.: B63H 23/18

(54) **Schiffsantriebsanlage mit zwei Verstellpropellern**
Ship's propulsion plant comprising two adjustable pitch propellers
Installation de propulsion pour navires comprenant deux hélices à pas variable

(30) Priorität: 13.06.1986 DE 3619545
(43) Veröffentlichungstag der Anmeldung: 16.12.1987
(73) Patentinhaber: RENK TACKE GmbH, D-86159 Augsburg (DE)
(72) Erfinder: Terörde, Erwin, D-4440 Rheine (DE)

(56) Entgegenhaltungen:
- FR-A- 586 050

## Beschreibung

Die Erfindung betrifft eine Schiffsantriebseinrichtung mit wenigstens zwei Motoren zum Antrieb zweier Verstellpropeller und wenigstens zweier Hilfsmaschinen, wobei jedem Propeller ein Getriebeblockzugeordnet ist.

Bei Schiffen mit sehr unterschiedlichen Fahrprofilen bezüglich Schiffsgeschwindigkeit, Manövrierfähigkeit und zugehörigem, sehr unterschiedlichen Elektroenergiebedarf ist eine optimale Ausnutzung des zur Verfügung stehenden Brennstoffes für die Antriebsmotoren sowie deren Betriebsstunden je Fahrroute von größter Wichtigkeit.

Schiffe, die über kurze Zeiten größte Antriebsleistungen erfordern, während langer Einsatzzeiten jedoch mit weniger als 50% Leistung oder weniger als 70% der möglichen Schiffsgeschwindigkeit betrieben werden, sind vorwiegend mit zwei oder vier Motoren ausgerüstet. Zu Schiffstypen dieser Art zählen beispielsweise Versorgungsschiffe, Kreuzfahrt-, Passagierschiffe und Schlepper. Von allen Motoren sind überwiegend nur zwei Motoren im Betrieb.

Kennzeichnend für diese Anlagen ist, daß die Hälfte der installierten Motoren jeweils einem Propellerstrang zugeordnet sind, so daß voneinander unabhängige Backbord- und Steuerbordanlagen vorhanden sind.

Auch Nebenabtriebe, beispielsweise für Generatoren, sind nur von der ihnen zugeordneten Steuer-und Backbordmaschine antreibbar.

Durch die Anmelderin wurde auch die Installation von mehr als zwei Motoren mit gleichen oder unterschiedlichen Leistungen vorgeschlagen, von welchen jeweils eine Hälfte einem Propeller zugeordnet ist. Dabei können beide Propeller von dem oder den Motoren einer Propellerseite angetrieben werden, auch bei der jeweiligen betriebsbedingten Propellerdrehzahl. Unter dieser Voraussetzung kann dann das Fahrprofil in mehrere Bereiche unterteilt werden. Ein Parallelbetrieb der je Propellerseite installierten Generatoren (Hilfsmaschinen) durch einen oder beide der Steuerbord- oder Backbordmotoren war bisher nicht mögich. Es war auch nicht möglich, trotz dieser Anordnung ohne eine Schaltkupplung im Verbindungsstrang der Getriebeblöcke auszukommen.

Es ist lediglich durch die niederländische Patentanmeldung 17 79 04 bei Kriegsschiffen mit Doppelschrauben und zwei Antriebsmotoren bekannt, eine der Antriebsmaschinen stillzusetzen und die andere zum Antrieb beider Schrauben zu verwenden oder beide Antriebsmaschinen auf beide oder eine der Schrauben arbeiten zu lassen, un die Manövrierfähigkeit zu erhöhen. Erreicht werden diese Möglichkeiten durch die Verwendung von Verbindungsgetrieben zwischen den Antriebswellen der Antriebsmaschinen. Die Verbindungsgetriebe sind über Schaltkupplungen zu- oder abschaltbar. Diese Lösung läßt sich jedoch für Antriebsanlagen bei Doppelschraubern mit wenigstens zwei Antriebsmaschinen nicht verwenden.

Der Erfindung liegt die Aufgabe zu Grunde, eine Schiffsantriebsanlage nach dem Gattungsbegriff des Patentanspruchs 1 so zu gestalten, daß eine optimale Ausnutzung der gesamten installierten, sich auf die einzelnen Antriebsmotoren verteilenden Leistungen unter Berücksichtigung des sehr unterschiedlichen Fahrprofils des Schiffes, der Motor- und Propellerkennfelder und des unterschiedlichen Einsatzes von Generatoren gewährleistet wird. Insbesondere soll es möglich sein, unabhängig von der Zuordnung der Einrichtungsteile, die von der Schiffskonstruktion und den Platzverhältnissen im Maschinenraum bestimmt wird, von jedem Getriebeblock die Generatoren parallel anzutreiben. Die Erfindung als Lösung dieser Aufgabe zeichnet sich dadurch aus, daß zwischen den Getriebeblöcken ein Generatoren-Getriebeblock, bestehend aus Generatoren, die durch Wellen über Zahnräder parallel geschaltet und schlupffrei verbunden sind, angeordnet ist, wobei der Generatoren-Getriebeblock wahlweise jeweils mit einem der Motoren-Propeller-Getriebeblöcke, mit beiden Motor-Propeller-Getriebeblöcken bei einem oder zwei treibenden Motoren oder mit beiden Motor-Properller-Getriebeblöcken bei einem oder zwei treibenden Motoren und abgeschalteten Propellern verbindbar ist.

Weitere, die Erfindung vorteilhaft gestaltende Merkmale sind in den Unteransprüchen angegeben.

Die Erfindung bietet die Möglichkeit, durch einen Motor beide Propeller mit ökonomischer Drehzahl anzutreiben und zwar unter Ausnutzung des Propellerkennfeldes und somit mit bestem Wirkungsgrad. Dabei kann die erforderliche Teilleistung des nicht mit dem Generatoren-Getriebeblock verbundenen Motors über die Motorkennlinie brennstoffgünstig gefahren werden.

In der Zeichnung ist ein Ausführungsbeispiel der Erfindung rein schematisch dargestellt und nachstehend erläutert. Es zeigen:
Fig. 1 die Einrichtungsanordnung für die Übertragung der Antriebsleistungen von zwei Motoren (jeweils 1 Motor achsversetzt zu einem Propeller) mit einem Generatoren-Getriebeblock auf zwei Propeller,
Fig. 1A die Anordnung gemäß Fig. 1, jedoch mit einer anderen Plazierung der Zuschaltkupplungen für den Generatoren-Getriebeblock,
Fig. 2 tabellarische Übersichten für Fahrmöglichkeiten mit einer Antriebsanlage gemäß Figuren 1 und 1A,
Fig. 3 eine Antriebsanordnung wie Fig 1, jedoch mit einem zusätzlichen Antriebsmotor für jede Getriebeblockseite,
Fig. 3A die Anordnung gemäß Fig. 3, jedoch mit einer anderen Plazierung der Zuschaltkupplungen für den Generatoren-Getriebeblock,
Fig. 4 tabellarische Übersichten für Fahrmöglichkeiten einer Antriebsanordnung gemäß Fig 3 und 3A.

Die in den Figuren der Zeichnungen verwendeten Bezugszeichen bedeuten im Einzelnen:

Bei den Ausführungsbeispielen gemäß Figuren 1, 1A, 3 und 3A besteht die gesamte Antriebsanlage aus zwei spiegelbildlich angeordneten Getriebeblöcken. Die gesamte installierte Leistung ist auf zwei bzw. vier Antriebsmotoren Mi - MIV verteilt.

Die Getriebeblöcke sind miteinander durch einen Generatoren-Getriebeblock G₁, W₂, S₄, Ws, Ws verbunden. Die Kupplungen Kᵢ können auch gemäß Figur 1A, 3A indie Getriebeantriebswellen W₂ der Verbindungsstufen gesetzt werden.
Die Zuschaltung des Generatoren-Getriebeblocks zu dem jeweiligen Motor-Propeller-Getriebeblock erfolgt über die Schaltkupplung Ki, Verbindungsstufen Ss und die Wellen W₁. Sobald ein Motor einen Propeller antreiben soll, wird seine Leistung über die Kupplung Ki in den Generatoren-Getriebeblock geleitet und zusätzlich über die Kupplung K₂ in den zugehörigen Propeller. In diesem Falle treibt der andere Motor über die zugeschaltete Kupplung K₂ nur den zugeordneten Propeller an. Diese Schaltmöglichkeiten sind wechselweise möglich.

Falls einer der Motoren, beispielsweise der Backbordmotor sowohl beide Propeller als auch die Generatoren antreibt, muß der Steuerbordmotor vom System getrennt werden. In diesem Falle sind die zum Steuerbordmotor gehörenden Schaltkupplungen Ki und K₂ ausgeschaltet
Die Leistung des Backbordmotors wird in diesem Falle durch Einschalten der backbordseitigen Kupplungen Ki, K₃ und der steuerbordseitigen Kupplung K₃ übertragen. Diese Schaltmöglichkeiten sind auch in umgekehrter Richtung, d. h. Antrieb beider Propeller und der Generatoren über den Steuerbordmotor und Trennen des Backboadmotors vom System möglich.

Sobald nur die Generatoren bei abgeschalteten Propellern be trieben werden sollen, genügt der Einsatz eines Motors, der lediglich durch Zuschalten der ihm zugeordneten Kupplung Ki seine Leistung in den Generatoren-Getriebeblock gibt.

Die Schaltmöglichkeiten und entsprechenden Kraftverläufe für die Antriebsanlagen mit Kupplungsanordnung gemäß Figuren 1 und 1 A können den Tabellen der Figur 2 entnommen werden.

In den Figuren 3 und 3A sind in Abweichung von der Einrichtung nach den Figuren 1 und 1 A zwei zusätzliche Antriebsmotoren, für jede Schiffsseite einer, vorgesehen. Es sind die Motoren M_{II} und M_{III}. Die zusätzlichen Motoren sind so angeordnet, daß sie ihre Leistungen unmittelbar in die gleiche Untersetzungsstufe S₁ bringen, die bereits für die Motoren Mi bzw. Mₗv vorhanden sind. Die Schaltmöglichkeiten und entsprechenden Kraftverläufe für die Einrichtungen nach den Figuren 3 und 3A sind der Tabelle gemäß Figur 4 zu entnehmen.

Mit den erfindungsgemäß ausgestalteten Antriebseinrichtungen können für verschiedene Leistungsaufnahmen der beiden Verstellpropeller bzw. für unterschiedliche Fahrgeschwindigkeiten die wirtschaftlichsten Maschinenkombinationen mit Leistungsaufteilungen unter Berücksichtigung der Blattsteigungen der Propeller bestimmt werden, so daß die Anlage über das gesamte Fahrprofil äußerste energiesparend gefahren werden kann.

Durch die erfindungsgemäße Einrichtung können größere Generatorleistungen für einen Parallelbetrieb installiert werden. Ein Parallelbetrieb der Motoren beider Propellerseiten oder ein doppeltes elektrisches Bordnetz können vermieden werden.

## Patentansprüche

1. Schiffsantriebseinrichtung mit wenigstens zwei Motoren zum Antrieb zweier Verstellpropeller und wenigstens zweier Hilfsmaschinen, wobei jedem Propeller ein Getriebeblock zugeordnet ist, dadurch gekennzeichnet, daß zwischen den Getriebeblöcken (W₁, W₃, Sᵢ) ein Generatoren-Getriebeblock (W₂, S₄, Ws, Ws), bestehend aus Generatoren (Gi), die durch Wellen (W₂, Ws, Wₛ) über Zahnräder (S₄) parallel geschaltet und schlupffrei verbunden sind, angeordnet ist, wobei der Generatoren-Getriebeblock wahlweise
a) mit einem der Motoren-Propeller-Getriebeblöcke (W₁, W₃, Si),
b) mit beiden Motoren-Propeller-Getriebeblöcken bei einem oder zwei treibenden Motoren, oder
c) mit beiden Motor-Propeller-Getriebeblöcken bei einem oder zwei treibenden Motoren und abgeschalteten Propellern verbindbar ist.

2. Schiffsantriebseinrichtung nach Anspruch 1, dadurch gekennzeichnet, daß alle Getriebeblöcke innerhalb eines oder mehrerer Gehäuse über Verbindungswellen zu einer Einheit zusammengefaßt sind.

3. Schiffsantriebseinrichtung nach den Ansprüchen 1 oder 2, dadurch gekennzeichnet, daß die Verbindungswelle (W₈, W₉) allseits verlagerungsfähig und schaltkupplungsfrei ausgebildet ist.

4. Schiffsantriebseinrichtung nach einem oder mehreren der Ansprüche 1 bis 3, dadurch gekennzeichnet, daß die Zuschaltkupplungen (K₁) für die Getriebeblöcke und die Schaltkupplungen (K₂, Ks) der Getriebeschaltstufen als Lastschaltkupplungen ausgebildet sind.

5. Schiffsantriebseinrichtung nach einem oder mehreren der Ansprüche 1 bis 4, dadurch gekennzeichnet, daß auf den Getriebeantriebswellen (W₁) Zuschaltkupplungen (Ki) für die Generatoren-Getriebeblöcke und Schaltkupplungen (K₂) für die Getriebeschaltstufen angeordnet sind.

6. Schiffsantriebseinrichtung nach einem oder mehreren der Ansprüche 1 bis 5, dadurch gekennzeichnet, daß zusätzlich zu den auf den Getriebeantriebswellen (W₂) für die Generatoren und Propeller angeordneten Schaltkupplungen (K₃) der Getriebeschaltstufen Zuschaltkupplungen (Ki) für den Generatoren-Getriebeblock angeordnet sind.

7. Schiffsantriebseinrichtung nach einem oder mehreren der Ansprüche 1 bis 6, dadurch gekennzeichnet, daß jedem Motor-Propeller-Getriebeblock ein weiterer Antriebsmotor (M_{II}, M_{III)} zugeordnet ist.

## Claims

1. Ship's propulsion system comprising at least two motors for the driving of two variable-pitch propellers and of at least two auxiliary machines, wherein a transmission block is associated with each propeller, characterised in that between the transmission blocks (Wi, W₃, Si) is provided a generator-transmission block (W₂, S₄, W₈, Wg) consisting of generators (Gi), which are joined in parallel through shafts (W₂, W₈, W^{g}) by way of gearwheels (S₄) and which are connected free from slipping, wherein the generator-transmission block can be connected selectively:
a) to one of the motor-propeller-transmission blocks (Wi, Ws, S₁),
b) to both motor-propeller-transmission blocks with one or two motors driving, or
c) to both motor-propeller-transmission blocks with one or two motors driving and propellers disconnected.

2. Ship's propulsion system according to claim 1, characterised in that all transmission blocks are combined into one unit within one or more housings by way of connecting shafts.

3. Ship's propulsion system according to claim 1 or 2, characterised in that the connecting shaft (We, Wg) is capable of displacement in every respect and is constructed free from switching clutches.

4. Ship's propulsion system according to one or more of claims 1 to 3, characterised in that the actuating clutches (Kᵢ) for the transmission blocks and the switching clutches (K₂, K₃) of the transmission switching stages are formed as load switching clutches.

5. Ship's propulsion system according to one or more of claims 1 to 4, characterised in that on the transmission drive shafts (W₁) are arranged actuating clutches (Ki) for the generator-transmission blocks and switching clutches (K₂) for the transmission switching stages.

6. Ship's propulsion system according to one or more of claims 1 to 5, characterised in that, in addition to the switching clutches (Ks) of the transmission switching stages arranged on the transmission drive shafts (W₂) for the generator and propeller, actuating clutches (Kᵢ) are provided for the generator-transmission block.

7. Ship's propulsion system according to one or more of claims 1 to 6, characterised in that a further drive motor (Miₗ, MIII) is associated with each motor-propeller-transmission block.

## Revendications

1. Installation de propulsion pour navires, comprenant au moins deux moteurs pour entraîner deux hélices à pas variable et au moins deux machines auxiliaires, un bloc de transmission étant associé à chaque hélice, caractérisée par le fait qu'un bloc de transmission (W₂, S₄, W8, W₉) à générateurs, constitué par des générateurs (G₁) branchés en parallèle et reliés sans aucun patinage par des arbres (W₂, Ws, Wg), par l'intermédiaire de roues dentées (S₄), est intercalé entre les blocs de transmission (W1, Ws, Si), ce bloc de transmission à générateurs pouvant être relié sélectivement
a) à l'un des blocs de transmission (W₁, Ws, S₁) moteurs-hélices,
b) aux deux blocs de transmission moteurs-hélices, dont un ou deux moteur(s) est/sont menant(s), ou
c) aux deux blocs de transmission moteurs-hélices, dont un ou deux moteur(s) est/sont menant(s), et dont les hélices sont hors fonction.

2. Installation de propulsion pour navires, selon la revendication 1, caractérisée par le fait que tous les blocs de transmission sont regroupés en un ensemble unitaire, par l'intermédiaire d'arbres de solidarisation, à l'intérieur d'un ou de plusieurs carter(s).

3. Installation de propulsion pour navires, selon les revendications 1 ou 2, caractérisée par le fait que l'arbre de solidarisation (Ws, W₉) est réalisé avec faculté de déport universel et exempt d'accouplement sélecteur.

4. Installation de propulsion pour navires, selon l'une ou plusieurs des revendications 1 à 3, caractérisée par le fait que les accouplements (K₁) de mise en charge des blocs de transmission, et les accouplements sélecteurs (K₂, Kₛ) des paliers de sélection de transmission, sont réalisés sous la forme d'accouplements sélecteurs sous charge.

5. Installation de propulsion pour navires, selon l'une ou plusieurs des revendications 1 à 4, caractérisée par le fait que des accouplements (K₁) de mise en charge des blocs de transmission à générateurs, et des accouplements sélecteurs (K₂) pour les paliers de sélection de transmission, sont disposés sur les arbres menants (Wᵢ) de la transmission.

6. Installation de propulsion pour navires, selon l'une ou plusieurs des revendications 1 à 5, caractérisée par le fait que des accouplements (Kᵢ) de mise en charge du bloc de transmission à générateurs sont installés en plus des accouplements sélecteurs (Ks) des paliers de sélection de transmission, disposés sur les arbres menants (W₂) de la transmission, pour les générateurs et les hélices.

7. Installation de propulsion pour navires, selon l'une ou plusieurs des revendications 1 à 6, caractérisée par le fait qu'un moteur d'entraînement (MII, MIII) supplémentaire est associé à chaque bloc de transmission moteur-hélice.
